# EUROPÄISCHE PATENTSCHRIFT

(11) **EP 0 693 439 B1**
(45) Veröffentlichungstag und Bekanntmachung des Hinweises auf die Patenterteilung: **31.10.2001**
(21) Anmeldenummer: 95111285.3
(22) Anmeldetag: 18.07.1995
(51) Int. Cl.: B65D 83/16

(54) **Zerstäuberkappe für einen Behälter für ein unter Druck stehendes Fluid**
Spray cap for an aerosol container
Capuchon de pulvérisation pour bombe aérosol

(30) Priorität: 22.07.1994 DE 4426118
(43) Veröffentlichungstag der Anmeldung: 24.01.1996
(73) Patentinhaber: COSTER TECNOLOGIE SPECIALI S.P.A., I-38050 Calceranica al Lago (Trento) (IT)
(72) Erfinder: Geier, Adalberto, I-38050 Villazzano, Trento (IT); Kohn, Udo, D-64289 Darmstadt (DE)
(74) Vertreter: Popp, Eugen, Dr.

(56) Entgegenhaltungen:
- EP-A- 0 096 402
- EP-A- 0 160 816
- EP-A- 0 402 636
- FR-A- 2 308 417
- FR-A- 2 308 418
- FR-A- 2 517 639
- GB-A- 2 097 061

## Beschreibung

Die Erfindung betrifft eine Zerstäuberkappe für einen Behälter für ein unter Druck stehendes Fluid, gemäß dem Oberbegriff des Anspruches 1.

Eine derartige Zerstäuberkappe ist z. B. aus der FR-A-2 308 418 bekannt. Bei dieser bekannten Zerstäuberkappe ist deren äußere Form weitgehend vorgegeben, so daß es einem Designer aus geometrischen Gründen nicht möglich ist, die Zerstäuberkappe in einer besonders ästhetischen äußeren Form zu gestalten, die von einer Zylinderform abweicht.

Eine gleichartig aufgebaute Zerstäuberkappe ist ferner aus der auf die Anmelderin zurückgehenden EP-0 385 077 A1 bekannt. Diese bekannte Konstruktion hat sich einerseits technisch-funktional in der Praxis bewährt. Andererseits wird die gestalterische Freiheit durch die bekannte Technik begrenzt. Die bekannte Konstruktion ist vor allem dann von Vorteil, wenn eine seitliche Belastung des aus dem Behälter ragenden Abgaberöhrchens beim Betätigen desselben vermieden werden soll. Dann ist nämlich eine exakte Axialführung des dem Abgaberöhrchen zugeordneten Fluidkanals samt Zerstäuberdüse unbedingte Voraussetzung.

Aus der EP-A-0 402 636 ist eine Zerstäuberkappe bekannt, die eine nach dem Hebelprinzip wirkende Betätigungstaste aufweist. Der Hebel umfaßt einen Dorn, der auf einen Sprühkopf wirkt. Eine Zerstäuberdüse ist in diesem Sprühkopf integriert. Der Sprühkopf mit der Zerstäuberdüse ist ein fester Bestandteil eines Vorratsbehälters.

Die der Erfindung zugrunde liegende Aufgabe besteht darin, für ein Abgabeventil mit Abgaberöhrchen, welches gegenüber seitlichen Belastungen unempfindlich ist, eine Zerstäuberkappe zu schaffen, die sich im Vergleich zum Stand der Technik durch eine einfachere Konstruktion und durch größere Gestaltungsfreiheit aufgrund der einfacheren Konstruktion auszeichnet.

Ausgehend von der Zerstäuberkappe der eingangs genannten Art wird diese Aufgabe durch die im kennzeichnenden Teil des Anspruches 1 aufgeführten Merkmale gelöst, wobei vorteilhafte konstruktive Ausgestaltungen und Weiterbildungen der erfindungsgemäßen Konstruktion aus den Unteransprüchen hervorgehen.

Die erfindungsgemäße Konstruktion zeichnet sich dementsprechend durch eine an dem den Fluidkanal umfassenden Bauteil angeordnete, insbesondere angeformte Biegelasche aus, deren einem Ende die Zerstäuberdüse zugeordnet ist und mit deren anderem Ende die Befestigung des Bauteils an der Innenseite der Zerstäuberkappe erfolgt. Auf diese Weise erhält man eine scharniergelenkartige Verbindung zwischen dem erwähnten Bauteil und der Zerstäuberkappe, wobei das Scharniergelenk innerhalb des Zerstäuberkappe ohne Einfluß auf die äußere Gestaltung der Zerstäuberkappe angeordnet ist. Die Zerstäuberkappe wird also durch die Anlenkung des den Fluidkanal samt Zerstäuberdüse umfassenden Bauteils hinsichtlich ihres Designs nicht gestört. Lediglich die in die Zerstäuberkappe integrierte Betätigungstaste stellt eine gewisse Unterbrechung des Designs der Zerstäuberkappe dar. Nur kann diese Unterbrechung so gestaltet sein, daß sie optisch wenig ins Gewicht fällt. Der Verbraucher hat dann nicht den Eindruck, daß die Ästhetik der Zerstäuberkappe durch die Technik bedingt zerstört ist.

Vor allem läßt sich die scharniergelenkartige Verbindung der Betätigungstaste bei der erfindungsgemäßen Konstruktion oberhalb der Zerstäuberdüse, insbesondere an der Oberseite der Zerstäuberkappe anordnen, wodurch es möglich ist, die Seitenwände der Zerstäuberkappe ununterbrochen auszubilden. Auf diese Weise läßt sich ein besonders elegantes Design für die Zerstäuberkappe herstellen. Diesbezüglich ist es also wichtig, daß das Scharniergelenk für die Betätigungstaste nicht an der Vorderseite der Zerstäuberkappe, insbesondere nicht unterhalb der Zerstäuberdüse angeordnet ist. Es wird diesbezüglich auf Anspruch 8, und insbesondere auch auf Anspruch 9 verwiesen. Gemäß letzterem ist der obere Umfangsrand der Zerstäuberkappe radial nach innen gewölbt, wobei die der Zerstäuberdüse zugeordnete Öffnung in der Zerstäuberkappe im Bereich dieser Wölbung liegt. Dadurch wird eine Kollision des Sprühkegels beim scharniergelenkartigen Verschwenken des den Fluidkanal und die Zerstäuberdüse umfassenden Bauteils durch Betätigung der zerstäuberkappenintegrierten Betätigungstaste mit dem Rand der der Zerstäuberdüse zugeordneten Öffnung in der Zerstäuberkappe sicher vermieden. Vor allem gewinnt der Verbraucher nicht den Eindruck, daß der Sprühkegel schräg zur Vorderwand der Zerstäuberkappe aus dieser austritt, was ihn dazu animieren könnte, den Fluidbehälter samt Zerstäuberkappe entgegengesetzt schräg zu halten bzw. anzusetzen.

Des weiteren unterscheidet sich die erfindungsgemäße Konstruktion von der Konstruktion nach der EP 0 385 077 noch dadurch, daß die Betätigungstaste von dem den Fluidkanal samt Zerstäuberdüse umfassenden Bauteil unabhängig, d. h. kappenintegriert ist. Auch dadurch läßt sich die Gesamtkonstruktion im Vergleich zum Stand der Technik erheblich vereinfachen, ohne daß die Funktionssicherheit verlorengeht. Natürlich ist Voraussetzung, daß das Abgaberöhrchen des am Behälter befestigten Abgabeventils gegenüber seitlichen Belastungen unempfindlich ist.

Um die Funktionssicherheit zu erhöhen, können die Maßnahmen gemäß Anspruch 7 vorgesehen sein.

Die Längsstege gemäß Anspruch 6 erhöhen zusätzlich die Stabilität der Betätigungstaste im Anschlußbereich für das den Fluidkanal samt Zerstäuberdüse umfassenden Bauteil.

Nachstehend wird eine Ausführungsform einer erfindungsgemäß ausgebildeten Zerstäuberkappe anhand der beigefügten Zeichnung näher erläutert. Es zeigen:
- Fig. 1: eine erfindungsgemäß ausgebildete Zerstäuberkappe in Schließstellung des Abgabeventils im Längsschnitt;
- Fig. 2: einen Teil der Zerstäuberkappe gemäß Fig. 1 im Querschnitt längs Linie A-A in Fig. 1;
- Fig. 3: einen Teil der Zerstäuberkappe gemäß Fig. 1 im Querschnitt längs Linie B-B in Fig. 1; und
- Fig. 4: die Zerstäuberkappe entsprechend Fig. 1 bei Betätigung des Abgabeventils, ebenfalls im Längsschnitt.

In Fig. 1 ist eine 2erstäuberkappe 10 für einen - hier dosenartigen - Behälter 11 für ein unter Druck stehendes Fluid, insbesondere eine unter Druck stehende Flüssigkeit, Paste oder dergleichen, im Längsschnitt dargestellt. Innerhalb der Zerstäuberkappe 10 ist ein gesondertes Bauteil 13 angeordnet, welches einen sich über Eck (90°) erstreckenden Fluidkanal 12 umfaßt, an dessen einem Ende eine Zerstäuberdüse 14 und an dessen anderem Ende ein Verbindungsabschnitt 15 für einen gegenüber der Umgebung fluiddichten Anschluß an das freie bzw. äußere Ende eines Abgaberöhrchens 16 eines am Behälter 10 befestigten Abgabeventils ausgebildet ist. Die Befestigung des Bauteils 13 innerhalb der Zerstäuberkappe 10 wird weiter unten noch näher ausgeführt.

Die Zerstäuberkappe 10 umfaßt des weiteren eine schwenkbar gelagerte Betätigungstaste 17, mittels der der Fluidkanal 12 bzw. das diesen umfassende Bauteil 13 so beaufschlagbar ist, daß bei Betätigung entsprechend Fig. 4 (siehe auch Pfeil 18) das Abgaberöhrchen 16 unter entsprechender Mitnahme des Fluidkanals 12 bzw. des diesen umfassenden Bauteils 13 in Offenstellung bewegbar ist. Diese Bewegung erfolgt in an sich bekannter weise gegen die Wirkung eines das Abgaberöhrchen 16 in Schließstellung drängenden elastischen Elements, insbesondere einer Schraubendruckfeder, die sich innerhalb des hier nicht näher dargestellten Ventilkörpers befindet. Wie insbesondere die Fig. 2 und 3 sehr gut erkennen lassen, umfaßt das den Fluidkanal 12 umfassende Bauteil 13, welches ebenso wie die Zerstäuberkappe 10 aus Kunststoff hergestellt ist, eine Biegelasche 19. Diese Biegelasche 19 ist mit dem den Fluidkanal 12 samt Zerstäuberdüse 14 umfassenden Bauteil 13 integral, d. h. einstückig verbunden. Das in den Figuren obere Ende der Biegelasche 19 ist der Zerstäuberdüse 14 zugeordnet. Mit dem anderen bzw. in den Figuren unteren Ende der Biegelasche 19 erfolgt die Befestigung des Bauteils 13 an der Innenseite der Zerstäuberkappe 10 unter Ausbildung einer scharniergelenkartigen Verbindung. Der die Zerstäuberdüse 14 umfassende Teil 20 des Fluidkanals 12 erstreckt sich etwa senkrecht zur Biegelasche 19 und auch etwa senkrecht zur Längsachse 22 der Zerstäuberkappe 10. An der der Biegelasche 19 abgewandten bzw. im montierten Zustand der Betätigungstaste 17 zugewandten Seite weist der erwähnte Teil 20 des Fluidkanals 12 eine Stützfläche 23 für die Abstützung der Betätigungstaste 17 bzw. von an der Innenseite der Betätigungstaste 17 ausgebildeten Betätigungsvorsprüngen 24 auf. Die Betätigungsvorsprünge 24 sind bei der dargestellten Ausführungsform etwa halbkreisförmig ausgebildet. Insgesamt sind zwei im Abstand voneinander angeordnete Betätigungsvorsprünge 24 vorgesehen, die in jeder Stellung der Betätigungstaste an der Stützfläche 23 anliegen. Wie die Fig. 2 und 3 zeigen, weist die Biegelasche 19 in Vorderansicht, d. h. in Draufsicht auf die Zerstäuberdüse bzw. in Rückansicht einen Quersteg 25 auf, dessen seitlich überstehende Abschnitte 26, 27 innerhalb von sich parallel zur zugeordneten Innenseite der Zerstäuberkappe 10 bzw. parallel zur Längsachse 22 derselben ausgebildeten Schlitzen 2>3 plazierbar sind. Diese Schlitze 28 weisen jeweils Rastvorsprünge 29 auf, die im montierten Zustand die seitlich überstehenden Abschnitte 26, 27 des Querstegs 25 der Biegelasche 19 hintergreifen, so daß die Biegelasche 19 samt Fluidkanal 12 bzw. dem den Fluidkanal 12 umfassenden Bauteil 13 an der Innenseite der Zerstäuberkappe 10 verrastet ist (siehe Fig. 1). Konkret ist die Biegelasche bei dem dargestellten Ausführungsbeispiel in Vorderansicht bzw. Rückansicht etwa T-förmig ausgebildet.

An der zerstäuberdüsenseitigen Innenseite der Zerstäuberkappe 10 sind zwei im Abstand voneinander und sich parallel zueinander und zur Längsachse 22 der Zerstäuberkappe 10 erstreckende Längsstege 30, 31 angeformt, an deren unterem bzw. der Betätigungstaste 17 abgewandten Seite und nahe der Innenseite jeweils ein von unten her zugänglicher Schlitz 28 für die seitlich vorstehenden Abschnitte 26, 27 des Querstegs 25 der Biegelasche 19 ausgebildet sind, und zwar mit der oben beschriebenen Funktion bzw. Zusammenwirkung zwischen den seitlichen Abschnitten 26, 27 einerseits und den Schlitzen 28 andererseits. Im oberen bzw. der Betätigungstaste 17 zugewandten Bereich ist zwischen den beiden Längsstegen 30, 31 eine Öffnung 32 in der Zerstäuberkappe 10 ausgebildet, auf deren Höhe im montierten Zustand entsprechend den Fig. 1 und 4 die Zerstäuberdüse 14 liegt.

Wie die Fig. 1 und 3 erkennen lassen, weist die Stützfläche 23 am den Fluidkanal 12 umfassenden Bauteil 13 an der der Zerstäuberdüse 14 abgewandten Seite, nämlich etwa oberhalb des am Abgaberöhrchen 16 anschließbaren Teils 21 des Fluidkanals 12 ein in Richtung zur Zerstäuberdüse 14 hin abfallenden Keil 33 auf. Konkret sind hier zwei im Abstand voneinander angeordnete Keile 33 vorgesehen, die den halbkreisförmigen Betätigungsvorsprüngen 24 jeweils zugeordnet sind und mit diesen bei Betätigung der Betätigungstaste 17 entsprechend Fig. 4 im Vergleich zu Fig. 1 zusammenwirken. Durch die Keile 33 wird die Funktionssicherheit der Zerstäuberkappe erhöht. Außerdem läßt sich dadurch der Schwenkwinkel des Bauteils 13 samt Zerstäuberdüse 14 um die Anlenkung des Bauteils 13 an der Innenseite der Zerstäuberkappe 10 im Bereich des Querstegs 25 der Biegelasche 19 zur Öffnung des Abgabeventils reduzieren.

Die Betätigungstaste 17 ist am zerstäuberdüsenseitigen Ende mit der Zerstäuberkappe 10 integral, d. h. einstückig verbunden, und zwar über eine an der Oberseite der Zerstäuberkappe 10 angeordnete, ein Scharniergelenk definierende Schwachstelle, nämlich Materialschwächung 34. Mit ihrem diametralen Ende ist die Betätigungstaste 17 über Sollbruchstege 35 an der Zerstäuberkappe 10 angeformt. Diese Sollbruchstege 35 dienen zur Qualitätssicherung, d. h. bei noch nicht zerstörten Sollbruchstegen als Anzeige dafür, daß der Behälter noch nicht benutzt worden ist.

Entsprechend den Fig. 1 und 4 ist die Zerstäuberkappe 10 auf den oberen Umfangsrand 36 des Behälters 11 unter Verrastung mit diesem aufgesteckt.

In Fig. 4 ist noch der Sprühkegel angedeutet und mit der Bezugsziffer 37 gekennzeichnet.

Die Fig. 1 bis 4 zeigen sehr deutlich, daß die beschriebene Konstruktion aus insgesamt nur zwei Teilen besteht, die jeweils relativ einfach gestaltet sind. Dementsprechend ist auch innerhalb der Zerstäuberkappe genügend Raum für Änderungen der äußeren Gestaltung. Die Gestaltungsfreiheit ist dementsprechend hoch. So kann z. B. die Betätigungstaste 17 samt oberem Teil der Zerstäuberkappe 10 in Fig. 1 bzw. 4 von links oben nach rechts unten stark gewölbt ausgebildet sein. Vorzugsweise ist auch die zerstäuberdüsenseitige Wandung der Zerstäuberkappe 10 im oberen Bereich radial nach innen gewölbt. Dadurch erhält man eine besonders schlanke und dementsprechend elegante Form der Zerstäuberkappe. Die Seitenwände der Zerstäuberkappe sind ohne Unterbrechung mit Ausnahme der Öffnung 32 für den Durchtritt des Sprühkegels 37.

Bei dem dargestellten Ausführungsbeispiel liegt die Befestigung der Verbindungslasche 19 an der Innenseite der Zerstäuberkappe 10 etwa auf Höhe des Verbindungsabschnitts 15 des Fluidkanals 12 zum fluiddichten Anschluß desselben am Abgaberöhrchen 16. Durch diese Maßnahme ist die seitliche Einwirkung auf das Abgaberöhrchen beim Betätigen desselben bzw. der Betätigungstaste 17 auf ein Minimum reduziert.

Im übrigen ist es grundsätzlich auch denkbar, die halbkreisförmigen Betätigungsvorsprünge 24 an der Stützfläche 23 auszubilden. In gleicher Weise könnten dann an der Innenseite der Betätigung 17 die Keile 33 in Zuordnung zu den erwähnten Betätigungsvorsprüngen vorgesehen sein. Die Kinematik bleibt bei dieser konstruktiven Umkehr dieselbe.

### Bezugszeichenliste

- 10: Zerstäuberkappe
- 11: Behälter
- 12: Fluidkanal
- 13: Bauteil
- 14: Zerstäuberdüse
- 15: Verbindungsabschnitt
- 16: Abgaberöhrchen
- 17: Betätigungstaste
- 18: Betätigungspfeil
- 19: Biegelasche
- 20: horizontaler Teil des Fluidkanals 12
- 21: vertikaler Teil des Fluidkanals 12
- 22: Längsachse der Zerstäuberkappe und des Behälters
- 23: Stützfläche
- 24: Betätigungsvorsprünge
- 25: Quersteg
- 26: seitlicher Abschnitt
- 27: seitlicher Abschnitt
- 28: Schlitz
- 29: Rastvorsprung
- 30: Längssteg
- 31: Längssteg
- 32: Öffnung in Zerstäuberkappe
- 33: Keil
- 34: Materialschwächung
- 35: Sollbruchsteg
- 36: Umfangsrand
- 37: Sprühkegel

## Patentansprüche

1. Zerstäuberkappe für einen Behälter (11) für ein unter Druck stehendes Fluid, die einen sich über Eck erstreckenden Fluidkanal (12) mit einer an einem Ende angeordneten Zerstäuberdüse (14) und einem am anderen Ende ausgebildeten Verbindungsabschnitt (15) für einen gegenüber der Umgebung fluiddichten Anschluß an das freie bzw. äußere Ende eines Abgaberöhrchens (16) eines am Behälter (10) befestigten Abgabe-, insbesondere Aerosol-Ventils, und die ferner eine schwenkbar gelagerte Betätigungstaste (17) umfaßt, mittels der der Fluidkanal (12) so beaufschlagbar ist, daß bei Betätigung (18) das Abgaberöhrchen (16) unter entsprechender Mitbewegung des Fluidkanals (12) in Offenstellung bewegbar ist, und zwar entgegen der Wirkung eines das Abgaberöhrchen (16) in Schließstellung drängenden elastischen Elements, insbesondere einer Schraubendruckfeder, wobei der Fluidkanal (12) innerhalb eines gesonderten Bauteils (13) ausgebildet ist, welches an der zerstäuberdüsenseitigen Innenseite der Zerstäuberkappe (10) befestigbar ist, wobei das den Fluidkanal (12) umfassende Bauteil (13) eine Biegelasche (19) aufweist, deren einem Ende die Zerstäuberdüse (14) zugeordnet ist und mit deren anderem Ende die Befestigung des Bauteils an der Innenseite der Zerstäuberkappe (10) erfolgt,
**dadurch gekennzeichnet,**
**daß** an der der Biegelasche (19) abgewandten bzw. im montierten Zustand der Betätigungstaste (17) zugewandten Seite des die Zerstäuberdüse (14) umfassenden Teils (20) des Fluidkanals (12) ein in Richtung zur Zerstäuberdüse (14) hin abfallender Keil (33) vorgesehen ist, der mit einem etwa halbkreisförmigen Betätigungsvorsprung (24) an der Innenseite der Betätigungstaste (17) zusammenwirkt.

2. Zerstäuberkappe nach Anspruch 1,
**dadurch gekennzeichnet,**
**daß** die Biegelasche (19) in Vorderansicht, d. h. in Draufsicht auf die Zerstäuberdüse (14) bzw. in Rückansicht einen Quersteg (25) aufweist, dessen seitlich überstehende Abschnitte (26, 27) innerhalb von sich parallel zur zugeordneten Innenseite der Zerstäuberkappe (10) ausgebildeten Schlitzen (28) plazierbar sind.

3. Zerstäuberkappe nach Anspruch 2,
**dadurch gekennzeichnet,**
**daß** die Schlitze (28) Rastvorsprünge (29) aufweisen, die im montierten Zustand die seitlich überstehenden Abschnitte (26, 27) des Querstegs (25) der Biegelasche (19) hintergreifen, so daß die Biegelasche (19) samt Fluidkanal (12) bzw. dem den Fluidkanal (12) umfassenden Bauteil (13) an der Innenseite der Zerstäuberkappe (10) verrastet ist.

4. Zerstäuberkappe nach Anspruch 2 oder 3,
**dadurch gekennzeichnet,**
**daß** die Biegelasche (19) in Vorder- bzw. Rückansicht etwa T-förmig ausgebildet ist.

5. Zerstäuberkappe nach einem der Ansprüche 2 bis 4,
**dadurch gekennzeichnet,**
**daß** an der zerstäuberdüsenseitigen Innenseite der Zerstäuberkappe (10) zwei im Abstand voneinander und sich parallel zueinander und parallel zur Längsachse (22) der Zerstäuberkappe (10) erstreckende Längsstege (30, 31) angeformt sind, an deren unterer bzw. der Betätigungstaste (17) abgewandten Seite und nahe der Innenseite der Zerstäuberkappe (10) jeweils ein von unten her zugänglicher Schlitz (28) für die seitlich vorstehenden Abschnitte (26, 27) des Quersteges (25) der Biegelasche (19) ausgebildet sind, wobei im oberen bzw. der Betätigungstaste (17) zugewandten Bereich zwischen den beiden Längsstegen (30, 31) eine Öffnung (32) in der Zerstäuberkappe (10) ausgebildet ist, auf deren Höhe im montierten Zustand die Zerstäuberdüse (14) liegt.

6. Zerstäuberkappe nach einem der Ansprüche 1 bis 5,
**dadurch gekennzeichnet,**
**daß** die Stützfläche (23) am den Fluidkanal (12) umfassenden Bauteil (13) an der der Zerstäuberdüse (14) gegenüberliegenden Seite, insbesondere etwa oberhalb des am Abgaberöhrchen (16) anschließbaren Teils (21) des Fluidkanals (12) den in Richtung zur Zerstäuberdüse (14) hin abfallenden Keil (33) aufweist.

7. Zerstäuberkappe nach einem der Ansprüche 1 bis 6,
**dadurch gekennzeichnet,**
**daß** die Betätigungstaste (17) am zerstäuberdüsenseitigen Ende mit der Zerstäuberkappe (10) integral verbunden ist, und zwar insbesondere über eine oberhalb der Zerstäuberdüse (14), vorzugsweise an der Oberseite der Zerstäuberkappe (10) angeordnete, ein Scharniergelenk definierende Schwachstelle (Materialschwächung 34), während sie mit ihrem diametralen Ende über Sollbruchstege (35) an der Zerstäuberkappe (10) in Verbindung steht.

8. Zerstäuberkappe nach einem der Ansprüche 1 bis 7,
**dadurch gekennzeichnet,**
**daß** ihr oberer Umfangsrand radial nach innen gewölbt ist, wobei die der Zerstäuberdüse (14) zugeordnete Öffnung (32) Im Bereich dieser Wölbung liegt.

9. Zerstäuberkappe nach einem der Ansprüche 1 bis 7,
**dadurch gekennzeichnet,**
**daß** die Befestigung der Biegelasche (19) an der Innenseite der Zerstäuberkappe (10) etwa auf Höhe des Verbindungsabschnitts (15) des Fluidkanals (12) zum fluiddichten Anschluß desselben am Abgaberöhrchen (16) liegt.

## Claims

1. A spray cap for a container (11) for a pressurized fluid, comprising a diagonally extending fluid duct (12) with a spray nozzle (14) arranged at one end and a connecting portion (15) formed at the other end for an attachment - fluid-tight with respect to the surroundings - to the free or outer end of a delivery tube (16) of a delivery valve, in particular an aerosol valve, secured to the container (10), and additionally comprising a pivotably mounted actuating button (17) by means of which the fluid duct (12) can be acted upon in such a way that when actuated (18) the delivery tube (16) is movable into an open position with a corresponding joint movement of the fluid duct (12), namely against the action of a resilient element, in particular a helical compression spring, urging the delivery tube (16) into the closed position, wherein the fluid duct (12) is formed inside a separate component (13) which can be secured to the inside of the spray cap (10) towards the spray nozzle, wherein the component (13) comprising the fluid duct (12) comprises a bending plate (19), one end of which has associated therewith the spray nozzle (14) and by means of the other end of which the component is secured to the inside of the spray cap (10), **characterized in that** a wedge (33), which tapers off in the direction towards the spray nozzle (14) and which cooperates with an approximately semicircular actuating projection (24) on the inside of the actuating button (17), is provided on the side - remote from the bending plate (19) and in the assembled state facing the actuating button (17) - of the part (20) of the fluid duct (12) comprising the spray nozzle (14).

2. A spray cap according to Claim 1, **characterized in that,** as viewed from the front, *i.e.* in the plan view of the spray nozzle (14) or as viewed from the rear, the bending plate (19) has a transverse web (25), the laterally projecting portions (26, 27) of which can be positioned inside slots (28) formed parallel to the associated inner side of the spray cap (10).

3. A spray cap according to Claim 2, **characterized in that** the slots (28) have catch projections (29) which in the assembled state engage behind the laterally projecting portions (26, 27) of the transverse web (25) of the bending plate (19), so that the bending plate (19) and the fluid duct (12) or the component (13) comprising the fluid duct (12) catches on the inside of the spray cap (10).

4. A spray cap according to Claim 2 or 3, **characterized in that** the bending plate (19) is made approximately T-shaped as viewed from the front or the rear.

5. A spray cap according to one of Claims 2 to 4, **characterized in that** two longitudinal webs (30, 31), which extend at a distance from each other and parallel to each other and parallel to the longitudinal axis (22) of the spray cap (10), are formed integrally on the inner side of the spray cap (10) towards the spray nozzle, one respective slot (28) - accessible from below - for the laterally projecting portions (26, 27) of the transverse web (25) of the bending plate (19) being formed in each case on the lower side of the said longitudinal webs (30, 31) or on the side thereof which from the actuating button (17) and close to the inner side of the spray cap (10), wherein an opening (32), at the level of which the spray nozzle (14) is situated in the assembled state, is formed in the spray cap (10) in the upper region or the region facing the actuating button (17) between the two longitudinal webs (30, 31).

6. A spray cap according to one of Claims 1 to 5, **characterized in that** on the side opposite the spray nozzle (14), in particular approximately above the part (21) of the fluid duct (12) which can be attached to the delivery tube (16), the support face (23) on the component (13) comprising the fluid duct (12) has the wedge (33) tapering off in the direction towards the spray nozzle (14).

7. A spray cap according to one of Claims 1 to 6, **characterized in that** the actuating button (17) is integrally connected to the spray cap (10) at the end towards the spray nozzle, namely in particular by way of a point or weakness (weakening of material 34) defining a hinge joint and situated above the spray nozzle (14), preferably on the top of the spray cap (10), whilst it is connected at its diametric end to the spray cap (10) by way of pre-determined breaking webs (35).

8. A spray cap according to one of Claims 1 to 7, **characterized in that** its upper peripheral edge bulges radially inwards, wherein the opening (32) associated with the spray nozzle (14) is situated in the region of this bulge.

9. A spray cap according to one of Claims 1 to 7, **characterized in that** the fastening of the bending plate (19) is situated on the inner side of the spray cap (10) approximately at the level of the connecting portion (15) of the fluid duct (12) towards the fluid-tight attachment thereof on the delivery tube (16).

## Revendications

1. Capuchon de pulvérisation pour bombe aérosol (11), comprenant un conduit de fluide (12) s'étendant en angle avec une buse de pulvérisation (14) disposée sur une extrémité et une section d'assemblage (15) réalisée sur l'autre extrémité pour un raccordement étanche aux fluides par rapport à l'ambiance de l'extrémité libre et/ou extérieure d'un tube de distribution (16) d'une soupape de distribution, en particulier d'une soupape pour aérosol, fixée sur la bombe (10), et comprenant par ailleurs une touche d'actionnement (17) montée avec une possibilité de pivotement, au moyen de laquelle le conduit de fluide (12) peut être sollicité de sorte que, lors de l'actionnement (18), le tube de distribution (16) peut être déplacé en position d'ouverture avec un déplacement concomitant du conduit de fluide (12), à savoir contre l'effet d'un élément élastique poussant le tube de distribution (16) en position de fermeture, en particulier d'un ressort de pression hélicoïdal, le conduit de fluide (12) étant réalisé à l'intérieur d'un composant séparé (13) qui peut être fixé sur le côté intérieur, côté buse de pulvérisation, du capuchon de pulvérisation (10), et le composant (13) comportant le conduit de fluide (12) présentant une languette flexible (19), à une extrémité de laquelle est associée la buse de pulvérisation (14) et par l'autre extrémité de laquelle est assurée la fixation du composant sur le côté intérieur du capuchon de pulvérisation (10), **caractérisé en ce qu'**est prévue une clavette (33) inclinée en direction de la buse de pulvérisation (14) sur le côté, opposé à la languette flexible (19) et/ou tourné vers la touche d'actionnement (17) à l'état de montage, de la partie (20) du conduit de fluide (12) comportant la buse de pulvérisation (14), cette clavette concourant avec une saillie d'actionnement (24) à peu près en forme de demi-cercle sur le côté intérieur de la touche d'actionnement (17).

2. Capuchon de pulvérisation suivant la revendication 1, **caractérisé en ce que** la languette flexible (19) présente en vue de face, c'est-à-dire en vue du dessus sur la buse de pulvérisation (14) et/ou en vue arrière, une traverse (25) dont les sections (26, 27) en saillie latérale peuvent être placées à l'intérieur de fentes (28) réalisées parallèlement par rapport au côté intérieur associé du capuchon de pulvérisation (10).

3. Capuchon de pulvérisation suivant la revendication 2, **caractérisé en ce que** les fentes (28) présentent des saillies d'encliquetage (29) qui enserrent à l'état de montage les sections (26, 27) en saillie latérale de la traverse (25) de la languette flexible (19), de sorte que la languette flexible (19), avec le conduit de fluide (12) et/ou le composant (13) comportant le conduit de fluide (12), est enclenchée sur le côté intérieur du capuchon de pulvérisation (10).

4. Capuchon de pulvérisation suivant l'une des revendications 2 et 3, **caractérisé en ce que** la languette flexible (19) est réalisée à peu près en forme de T en vue de face et/ou arrière.

5. Capuchon de pulvérisation suivant l'une des revendications 2 à 4, **caractérisé en ce que** deux profils longitudinaux (30, 31), s'étendant à distance l'un de l'autre, parallèlement entre eux, et parallèlement par rapport à l'axe longitudinal (22) du capuchon de pulvérisation (10), sont conformés sur le côté intérieur, côté buse de pulvérisation, du capuchon de pulvérisation (10), profils sur le côté inférieur desquels et/ou sur le côté desquels opposé à la touche d'actionnement (17) et au voisinage du côté intérieur du capuchon de pulvérisation (10), est respectivement réalisée une fente (28) accessible à partir du bas pour les sections (26, 27) en saillie latérale de la traverse (25) de la languette flexible (19), un orifice (32) étant réalisé dans le capuchon de pulvérisation (10) dans la zone supérieure et/ou tournée vers la touche d'actionnement (17), entre les deux profils longitudinaux (30, 31), orifice au niveau duquel se situe la buse de pulvérisation (14) à l'état de montage.

6. Capuchon de pulvérisation suivant l'une des revendications 1 à 5, **caractérisé en ce que** la surface d'appui (23) sur le composant (13) comportant le conduit de fluide (12) présente, sur le côté en vis-à-vis de la buse de pulvérisation (14), en particulier à peu près au-dessus de la partie (21) du conduit de fluide (12) pouvant être raccordée au tube de distribution (16), la clavette (33) inclinée en direction de la buse de pulvérisation (14).

7. Capuchon de pulvérisation suivant l'une des revendications 1 à 6, **caractérisé en ce que** la touche d'actionnement (17) est assemblée intégralement avec le capuchon de pulvérisation (10) sur l'extrémité côté buse de pulvérisation, à savoir en particulier par l'intermédiaire d'un point faible (affaiblissement de matériau 34) définissant une articulation à charnière, disposé au-dessus de la buse de pulvérisation (14), de préférence sur le côté supérieur du capuchon de pulvérisation (10), tandis qu'elle est reliée au capuchon de pulvérisation (10) par son extrémité diamétrale par l'intermédiaire de profils (35) destinés à la rupture.

8. Capuchon de pulvérisation suivant l'une des revendications 1 à 7, **caractérisé en ce que** son bord périphérique supérieur est cintré vers l'intérieur dans le sens radial, l'orifice (32) associé à la buse de pulvérisation (14) se situant dans la zone de ce cintrage.

9. Capuchon de pulvérisation suivant l'une des revendications 1 à 7, **caractérisé en ce que** la fixation de la languette flexible (19) sur le côté intérieur du capuchon de pulvérisation (10) se situe à peu près au niveau de la section d'assemblage (15) du conduit de fluide (12) pour le raccordement étanche aux fluides de ce dernier au tube de distribution (16).
